# EUROPÄISCHE PATENTSCHRIFT

(11) **EP 2 587 132 B1**
(45) Veröffentlichungstag und Bekanntmachung des Hinweises auf die Patenterteilung: **25.10.2017**
(21) Anmeldenummer: 12189928.0
(22) Anmeldetag: 25.10.2012
(51) Int. Cl.: F21V 7/04, F21V 7/09

(54) **Reflektor für Halbleiterlichtquellen**
Reflector for semiconductor light sources
Réflecteur pour sources lumineuses semi-conductrices

(30) Priorität: 28.10.2011 DE 102011085418
(43) Veröffentlichungstag der Anmeldung: 01.05.2013
(73) Patentinhaber: Trilux GmbH & Co. KG, 59759 Arnsberg (DE)
(72) Erfinder: Rudolph, Horst, 59067 Hamm (DE); Dudel, Heinrich, 59846 Sundern (DE); Langen, Uli, 51069 Köln (DE)
(74) Vertreter: Lippert Stachow Patentanwälte Rechtsanwälte

(56) Entgegenhaltungen:
- EP-A1- 1 632 713

## Beschreibung

Die Erfindung betrifft einen Reflektor für Halbleiterlichtquellen, insbesondere für ein Downlight, nach dem Oberbegriff von Anspruch 1.

Gattungsgemäße Reflektoren werden herkömmlich in Modulen für Halbleiterlichtquellen, insbesondere für Leuchtmittel wie etwa Downlight-Strahler, eingesetzt, um die Qualität des von entsprechenden Lichtquellen emittierten Lichts zu erhöhen. Als Lichtquelle werden beispielsweise LED-Module oder Hochdruckentladungslampen verwendet. Es ist ein bekanntes Problem, dass das von Halbleiterlichtquellen emittierte Licht aufbereitet werden muss, damit durch die Leuchtmittel, in denen die Halbleiterlichtquellen eingesetzt werden, eine für den Benutzer angenehme Ausleuchtung erzeugt werden kann. Beispielsweise ist sowohl die Lichtfarbe als auch die Leuchtdichteverteilung bei Halbleiterlichtquellen über den Öffnungswinkel des von der Lichtquelle emittierten Lichtstrahls üblicherweise inhomogen. Deshalb muss in Leuchtmitteln, wie beispielweise einem Downlight-Strahler, eine Lichtdurchmischung des von der Halbleiterlichtquelle emittierten Lichts erfolgen, damit ein homogener Lichtstrahl erzeugt wird, mit dem eine angenehme Beleuchtung erreicht werden kann. Dabei ist es zumeist wünschenswert, dass von dem Leuchtmittel ein gebündelter Strahl zur Beleuchtung emittiert wird, wobei je nach Anwendungsgebiet ein Strahl einer bestimmten Breite vorteilhaft sein kann.

Eine herkömmliche Maßnahme, eine Lichtdurchmischung des von einer Halbleiterlichtquelle emittierten Lichts in einem Leuchtmittel zu erreichen und somit ein homogenes Strahlenbündel zu erzeugen, besteht darin, dass auf die Halbleiterlichtquelle ein optisches Medium, wie etwa eine lichtstreuende oder microfacettierte Halbkugel aufgesetzt wird. Auch werden teilweise in der Nähe der Halbleiterlichtquelle Streuscheiben angeordnet, um eine solche Lichtdurchmischung in dem Leuchtmittel zu erreichen. Sämtliche dieser Maßnahmen haben jedoch den Nachteil, dass hohe Wirkungsgradverluste durch zusätzliche Absorption in den entsprechenden optischen Medien zur Gewährleistung der Lichtstreuung bzw. Lichtdurchmischung auftreten.

Weiterhin kommen in herkömmlichen Leuchtmitteln mit Halbleiterlichtquellen Reflektoren zum Einsatz, mit denen eine Lichtdurchmischung erreicht werden soll. Solche Reflektoren weisen herkömmlicherweise einen durch eine Reflektorumwandung begrenzten Innenraum auf, innerhalb dessen ein Lichtquellenpunkt vorgesehen ist, an dem ein Mittelpunkt einer emittierenden Fläche einer oder mehrerer Lichtquellen in dem Reflektor anordenbar ist. Der Reflektor weist eine Längsrichtung und eine Querrichtung auf, wobei der Lichtquellenpunkt so in dem Innenraum angeordnet ist, dass die Reflektorumwandung den Lichtquellenpunkt in Querrichtung umfänglich umgibt. An einem Längsende weist der Reflektor eine Lichtaustrittsseite auf, an der der Innenraum offen ist und somit keine Reflektorumwandung angeordnet ist. Weiterhin weist die Reflektorumwandung eine Aussparung auf, durch die eine in dem Reflektor angeordnete Lichtquelle elektrisch kontaktierbar und fixierbar ist.

Die Lichtdurchmischung erfolgt in herkömmlichen Reflektoren dadurch, dass an der dem Innenraum zugewandten Innenseite der Reflektorumwandung Facetten angeordnet sind, die eine reflektierende und in Längsrichtung und/oder in Querrichtung gewölbte Oberfläche aufweisen. Üblicherweise wird bei der Herstellung der Facetten Metall oder metallisierter Kunststoff eingesetzt. In herkömmlichen Reflektoren sind die Facetten beispielweise nach Art von Kugelabschnitten gestaltet, so dass sie einen Kreisabschnitt als Querschnitt aufweisen. Der Querschnitt der Facetten kann jedoch beispielsweise auch die Form eines Polygons aufweisen. Dabei besteht die wesentliche Eigenschaft der in herkömmlichen Reflektoren eingesetzten Facetten darin, dass die Facetten zueinander geneigte Oberflächenabschnitte aufweisen, so dass eine Streuung des auf die Facettenoberfläche auftreffenden Lichts, insbesondere eine Aufweitung des Lichtstrahls, der auf die Facettenoberfläche auftritt, sichergestellt ist. Solchen Facetten ist somit ein Krümmungsradius zuordenbar: Der Krümmungsradius entspricht beispielsweise bei Facetten mit kreisabschnittförmigem Querschnitt dem Radius des entsprechenden Kreises, bei Facetten mit polygonförmigem bzw. polygonabschnittförmigem Querschnitt dem Radius des Kreises, der das Polygon umhüllt. Ferner ist aus dem nächstliegenden Stand der Technik EP 1 632 713 A1 bekannt, einen Reflektor so auszugestalten, dass er Facetten aufweist, deren gewölbte Oberfläche einen Krümmungsradius in Längsrichtung und einen Krümmungsradius in Querrichtung aufweist, wobei die Wölbung der Facetten, d. h. die Krümmungsradien, zum Erreichen einer bestimmten Abstrahlcharakteristik des Reflektors gezielt eingestellt werden können, wobei beispielsweise auch eine Variation der Krümmungsradien in Abhängigkeit von dem Abstand der Facette zum Scheitelpunkt des Reflektors vorgesehen sein kann. Um einen möglichst hohen Wirkungsgrad und damit eine möglichst hohe Lichtausbeute von der Lichtquelle für die Beleuchtung zu erlangen, werden in herkömmlichen Reflektoren üblicherweise Facetten mit hochreflektierender Oberfläche eingesetzt, so dass die Lichtabsorption an den Facetten vernachlässigbar ist. Es hat sich jedoch herausgestellt, dass die Lichtdurchmischung in herkömmlichen Reflektoren unzureichend ist. Entsprechend sind solche Reflektoren nur unzureichend dafür geeignet, einen sehr homogenen Lichtstrahl ohne farbige Artefakte oder störende Hell-Dunkel-Bereiche zur Beleuchtung bereitzustellen. Dem wird zwar teilweise in herkömmlichen Reflektoren dadurch Rechnung getragen, dass die Facetten Oberflächen aufweisen, an denen eine diffuse Reflektion von Licht erfolgt, so dass die Lichtdurchmischung verbessert ist. Allerdings wird durch die diffuse Reflektion ein beachtlicher Teil des Lichts in den Reflektor zurückgestreut, was eine geringere Systemeffizienz zur Folge hat.

Darüber hinaus hat sich in herkömmlichen Reflektoren als problematisch herausgestellt, dass die Lichtdurchmischung in dem Reflektor gerade durch die Aufweitung des von der Halbleiterlichtquelle emittierten Lichtstrahls über die Streuung an den Facettenoberflächen erreicht wird. Entsprechend wird an der Lichtaustrittsseite des Reflektors Licht in einem sehr großen Öffnungswinkel emittiert, so dass mit herkömmlichen Reflektoren nur unzureichend ein Strahlenbündel einer bestimmten Breite bzw. mit einem bestimmten Öffnungswinkel erzeugbar ist.

Ausgehend von dem Stand der Technik liegt der Erfindung die Aufgabe zugrunde, einen Reflektor für Halbleiterlichtquellen bereitzustellen, durch den die oben beschriebenen Probleme bei herkömmlichen Reflektoren zumindest teilweise behoben werden.

Als eine Lösung der genannten technischen Aufgabe schlägt die Erfindung einen Reflektor für Halbleiterlichtquellen mit den Merkmalen von Anspruch 1 vor.

Erfindungsgemäß variiert der der Wölbung in Längsrichtung des Reflektors zugeordnete Krümmungsradius der Facetten, gemittelt über sämtliche Facetten, deren Oberflächenmittelpunkt denselben Abstand von dem Lichtquellenpunkt hat, in Abhängigkeit von diesem Facettenabstand. Die Krümmung kann auch gegen 0 gehen, womit der Krümmungsradius auch gegen Unendlich streben kann.

Die erfindungsgemäße Ausgestaltung des Reflektors ermöglicht es, eine möglichst gute Lichtdurchmischung in dem Reflektor und gleichzeitig einen möglichst kleinen Öffnungswinkel des von dem Reflektor an der Lichtaustrittsseite emittierten Lichts zu realisieren. Aus den erfindungsgemäßen Merkmalen des Reflektors ergibt sich dies wie folgt:
Die Lichtquelle ist an dem Lichtquellenpunkt in dem Reflektor angeordnet und weist eine emittierende Fläche auf, von der aus Licht in den Innenraum des Reflektors emittiert wird. Die Fläche der Lichtquelle kann beispielsweise rechteckig, polygonförmig oder kreisförmig sein. Die Reflektorumwandung mit den Facetten umgibt die Lichtquelle in Querrichtung umfänglich und weist darüber hinaus eine Längserstreckung auf. Die Reflektorumwandung kann dabei beispielsweise einen rotationssymmetrischen Querschnitt aufweisen, es ist jedoch auch ein Querschnitt in anderer Form, wie beispielsweise quadratisch oder polygonförmig, möglich. Insbesondere kann der Querschnitt des Reflektors auch entlang der Längsrichtung des Reflektors variieren. Auch die Öffnung an der Lichtaustrittsseite des Reflektors kann beispielsweise rotationssymmetrisch, quadratisch oder polygonförmig sein.

Von der emittierenden Fläche der Lichtquelle gelangen die Lichtstrahlen zumindest teilweise an die Oberflächen der Facetten der Reflektorumwandung. Der Winkel τ, den ein Lichtstrahl, der von der emittierenden Fläche der Lichtquelle zu einer Facette gelangt, mit der Längsachse des Reflektors bildet, hängt in jedem Fall von dem Facettenabstand ab. Weiterhin kann dieser Winkel τ, insbesondere bei Reflektoren mit nichtrotationssymmetrischem Querschnitt, auch von dem Längsabstand der Facette, d. h. dem Abstand in Längsrichtung von der Facette zu der emittierenden Fläche der Lichtquelle, abhängen.

Der auf die Facettenoberfläche auftreffende Lichtstrahl wird dann von der Facettenoberfläche reflektiert, wobei der Winkel ψ, den der reflektierte Lichtstrahl mit der Längsachse des Reflektors bildet, von dem Winkel τ und der Neigung der Facettenoberfläche zur Längsachse des Reflektors an dem Punkt, an dem Lichtstrahl auf die Facettenoberfläche trifft und von ihr reflektiert wird, abhängt.

Bei Facetten mit einem kleinen Krümmungsradius in Längsrichtung, d. h. mit einer starken Oberflächenkrümmung in Längsrichtung, ist der Winkel ψ, den der von der Facette reflektierte Lichtstrahl mit der Längsachse des Reflektors bildet, stark von der Position in Längsrichtung auf der Facettenoberfläche abhängig, in der die Lichtstrahlen auf die Facettenoberfläche treffen. Zwei Lichtstrahlen, die mit annährend demselben Winkel τ zur Längsachse des Reflektors auf eine solche Facette mit kleinem Krümmungsradius treffen und hierbei in Längsrichtung voneinander beabstandet auf die Facettenoberfläche treffen, werden somit mit deutlich unterschiedlichen Winkeln ψ von der Facettenoberfläche reflektiert.

Daraus ergibt sich, dass über den Krümmungsradius der Facette die Aufweitung des Lichtstrahls, der auf die Facette auftrifft, beeinflusst werden kann. Der Krümmungsradius kann dabei positiv oder negativ gewählt werden, die Facette somit konvex oder konkav gewölbt sein, und der Krümmungsradius kann in seinem Betrag verändert werden. Davon umfasst ist auch eine vollkommen ebene Facettenoberfläche als Grenzwert einer Fläche mit gegen unendlich gehendem Krümmungsradius darstellt.

In Abhängigkeit von dem Winkel τ den ein Lichtstrahl zur Längsachse des Reflektors bildet, kann eine Aufweitung des Lichtstrahls jedoch gerade erwünscht oder nicht erwünscht sein. Eine Aufweitung ist solange erwünscht, wie eine Lichtdurchmischung in dem Reflektor erreicht werden soll, ohne dass dadurch der Öffnungswinkel des aus der Lichtaustrittsseite des Reflektors austretenden Strahlenbündels zu groß wird. Entsprechend kann eine Aufweitung des Lichtstrahls an der Facettenoberfläche dann unerwünscht sein, wenn durch die Aufweitung ein zu großer Öffnungswinkel des Strahlenbündels verursacht wird.

Beispielsweise kann eine erfindungsgemäßer Reflektor so vorgesehen sein, dass ein Lichtstrahl, der von der emittierenden Fläche der Lichtquelle in Richtung zur Facette emittiert wird, an der Facettenoberfläche reflektiert wird und dann an der Lichtaustrittsseite aus dem Reflektor auftritt. In diesem einfachen Beispiel ist der Winkel ψ, den der von der Facettenoberfläche reflektierte Strahl mit der Längsachse des Reflektors bildet, auch der Winkel zur Längsachse des Reflektors, mit dem der Strahl aus dem Reflektor austritt. Entsprechend muss der Winkel ψ für sämtliche Lichtstrahlen, die aus dem Reflektor austreten, kleiner als die Hälfte des gewünschten Öffnungswinkels des den Reflektor umfassenden Leuchtmittels sein. Durch die erfindungsgemäße Ausgestaltung des Reflektors kann der Winkel ψ effektiv vorbestimmt werden. Entsprechend kann in dem erfindungsgemäßen Reflektor in Abhängigkeit von dem Facettenabstand ein kleiner Krümmungsradius der Facette gewählt werden, um eine hohe Lichtdurchmischung in dem Reflektor zu realisieren, wobei dies dadurch beschränkt ist, dass zur Einhaltung eines bestimmten Öffnungswinkels des aus dem Reflektor austretenden Strahlenbündels der Krümmungsradius in Abhängigkeit von dem Facettenabstand variiert wird. Für die Einstellung des Krümmungsradius der Facetten in Abhängigkeit von dem Facettenabstand lässt sich somit der Öffnungswinkel des aus dem Reflektor austretenden Strahlenbündels einstellen.

Es kann sinnvoll sein, insbesondere bei Reflektoren mit rotationssymmetrischem Querschnitt, dass sämtliche Facetten mit demselben Facettenabstand einen identischen Krümmungsradius aufweisen. Es kann jedoch auch sinnvoll sein, insbesondere bei Reflektoren mit nichtrotationssymmetrischem Querschnitt, dass der Krümmungsradius von Facetten, die jeweils denselben Facettenabstand aufweisen, untereinander variiert. Je nach Geometrie des Reflektors, wie etwa Reflektorquerschnitt, Reflektorlängsschnitt und Facettengröße, kann durch eine Variation des Krümmungsradius bei Facetten mit demselben Facettenabstand jeweils eine möglichst gute Lichtdurchmischung bei einer möglichst präzisen Einstellung eines Öffnungswinkels möglich sein. Der Mittelwert des Krümmungsradius in Längsrichtung der Facetten mit demselben Facettenabstand variiert dabei in dem erfindungsgemäßen Reflektor in Abhängigkeit von dem Facettenabstand.

Erfindungsgemäß variiert der der Wölbung in Querrichtung zugeordnete Krümmungsradius der Facetten, gemittelt über sämtliche Facetten, deren Oberflächenmittelpunkt denselben Abstand in Querrichtung von der durch den Lichtquellenpunkt in Längsrichtung verlaufenden Achse hat, in Abhängigkeit von diesem Querabstand. Durch die entsprechende Variation der Wölbung in Querrichtung der Facetten kann sichergestellt sein, dass auch in Bezug auf eine Reflektion in Querrichtung an den Facetten eine möglichst gute Lichtdurchmischung in dem Reflektor bei gleichzeitig möglichst gut einstellbarem Öffnungswinkel des aus dem Reflektor austretenden Strahlenbündels realisiert ist. Der Querabstand bezieht sich dabei auf den Abstand von dem Oberflächenmittelpunkt einer Facette zu der Längsachse des Reflektors, die durch den Mittelpunkt der lichtemittierenden Fläche der Lichtquelle in dem Reflektor verläuft. In Abhängigkeit von dem Querabstand der Facette kann eine stärkere oder schwächere Aufweitung eines auf die Facette auftreffenden Lichtstrahls in Querrichtung erwünscht sein, um eine möglichst gute Lichtdurchmischung im Reflektor bei gleichzeitig einstellbarem Öffnungswinkel zu realisieren. Die Variation des Krümmungsradius in Querrichtung der Facetten kann dabei analog zu der oben beschriebenen Variation des Krümmungsradius in Längsrichtung der Facetten erfolgen.

Erfindungsgemäß nimmt der der Wölbung in Längsrichtung zugeordnete Krümmungsradius der Facetten mit zunehmendem Facettenabstand zu. Dadurch kann bei bestimmten Geometrien des Reflektors eine Aufweitung des Öffnungswinkels effektiv innerhalb eines vorgegebenen Öffnungswinkels δ des aus dem Reflektor austretenden Strahlenbündels effektiv auf einen vorgegebenen Öffnungswinkel beschränkt sein.

Erfindungsgemäß nimmt der der Wölbung in Querrichtung zugeordnete Krümmungsradius der Facette mit zunehmendem Querabstand ab. Dadurch kann bei bestimmten Reflektorgeometrien eine Lichtdurchmischung durch entsprechende Wölbungen der Facetten in Querrichtung gewährleistet sein, während gleichzeitig der Öffnungswinkel des aus dem Reflektor austretenden Strahls effektiv begrenzt sein kann.

Außerdem kann die Reflektorumwandung rotationssymmetrisch um die Längsachse des Reflektors sein. Dadurch kann eine symmetrische Beleuchtung durch das aus dem Reflektor austretende Strahlenbündel sowie eine homogene Lichtdurchmischung in dem Strahlenbündel begünstigt sein. Zudem kann wegen der Rotationssymmetrie die Herstellung des Reflektors und der darin enthaltenen Facetten besonders einfach und kostengünstig erfolgen.

Die Reflektorumwandung kann auch einen polygonförmigen Querschnitt aufweisen. Dies kann beispielsweise für die Lichtdurchmischung in dem Reflektor vorteilhaft sein, da dabei in einer Längsebene des Reflektors Facetten jeweils einen unterschiedlichen Facettenabstand zum Lichtquellenpunkt aufweisen, so dass beispielsweise der Krümmungsradius in Querrichtung und/oder Längsrichtung der Facetten in einer Längsebene variiert werden kann, ohne dass dadurch der Öffnungswinkel vergrößert wird, was für Lichtdurchmischung vorteilhaft sein kann.

Darüber hinaus können sämtliche Facetten mit demselben Facettenabstand im Wesentlichen denselben Krümmungsradius in Bezug auf die Wölbung in Längsrichtung aufweisen. Dies kann für eine gleichmäßige Lichtdurchmischung und Lichtstärkeverteilung in dem aus dem Reflektor austretenden Strahlenbündel besonders vorteilhaft sein.

Auch können sämtliche Facetten mit demselben Querabstand denselben Krümmungsradius in Bezug auf die Wölbung in Längsrichtung aufweisen. Dies kann für eine besonders homogene Lichtdurchmischung und Lichtstärkeverteilung in dem aus dem Reflektor austretenden Strahl vorteilhaft sein.

Weiterhin kann in dem Reflektor eine Lichtquelle so angeordnet sein, dass der Mittelpunkt der emittierenden Fläche einer Lichtquelle mit dem Lichtquellenpunkt zusammenfällt. Das Zusammenfallen des Mittelpunkts der emittierenden Fläche der Lichtquelle mit dem Lichtquellenpunkt ermöglicht eine besonders präzise Realisierung der Lichtdurchmischung bei gleichzeitig vorbestimmtem Öffnungswinkel des aus dem Reflektor austretenden Strahlenbündels. Denn sowohl Facettenabstand als auch Querabstand sind in Bezug auf den Lichtquellenpunkt in dem erfindungsgemäßen Reflektor berechnet, so dass die Vorteile des erfindungsgemäßen Reflektors, die sich daraus ergeben, dass der Krümmungsradius der Facetten in Abhängigkeit von dem Facettenabstand und möglicherweise auch von dem Querabstand eingestellt wird, besonders gut zur Geltung kommen.

Die Erfindung betrifft weiterhin einen Strahler, der einen wie oben beschriebenen erfindungsgemäßen Reflektor umfasst. Der Strahler umfasst weiterhin ein elektronisches Vorschaltgerät sowie eine Lichtquelle, die in dem Reflektor mittels einer an der Aussparung in der Reflektorumwandung vorgesehene Montagevorrichtung so angeordnet ist, dass der Mittelpunkt der emittierenden Fläche der Lichtquelle mit dem Lichtquellenpunkt zusammenfällt. Die Lichtquelle ist dabei mit dem elektronischen Vorschaltgerät elektrisch gekoppelt. Durch den erfindungsgemäßen Strahler ist ein Leuchtmittel bereitgestellt, das besonders gut zur Beleuchtung geeignet ist, da wegen der erfolgten Lichtdurchmischung in dem Reflektor in dem Strahler durch den Strahler ein angenehmes Licht erzeugt wird und weiterhin durch den Strahler ein Strahlenbündel mit einem gewünschten Öffnungswinkel bereitgestellt wird.

Die Erfindung wird im folgenden durch die Beschreibung von Ausführungsformen unter Bezugnahme auf die beiliegenden Figuren näher erläutert.

Es zeigt:
- Figur 1:: eine Prinzipdarstellung eines erfindungsgemäßen Reflektors, in dem eine Lichtquelle angeordnet ist;
- Figur 2:: eine schematische Darstellung des Öffnungswinkels δ der Lichtverteilung eines aus einem erfindungsgemäßen Reflektor ausgetretenen Strahlenbündels;
- Figur 3:: eine Prinzipdarstellung eines Ausschnitts eines erfindungsgemäßen Reflektors;
- Figur 4:: eine Prinzipdarstellung eines Ausschnitts eines erfindungsgemäßen Reflektors mit gewölbter Facette;
- Figur 5:: eine Prinzipdarstellung eines Querschnitts eines erfindungsgemäßen Reflektors mit Lichtquelle.

In Figur 1 ist in einer Prinzipdarstellung der Längsschnitt eines erfindungsgemäßen Reflektors 1 dargestellt. In dem dargestellten Ausführungsbeispiel ist die Lichtquelle 6 in der Aussparung 7 des Reflektors 1 so angeordnet, dass der Mittelpunkt der emittierenden Fläche 8 der Lichtquelle 6 mit dem Lichtquellenpunkt 5 des Reflektors 1 zusammenfällt. Die Reflektorumwandung 2 ist in dem dargestellten Ausführungsbeispiel rotationssymmetrisch ausgebildet und weist als Querschnitt in jeder ihrer Querebenen einen kreisförmigen Querschnitt auf. Die lichtemittierende Fläche 8 der Lichtquelle 6 weist zum Innenraum 3 des Reflektors 1. In Figur 1 sind der Übersichtlichkeit halber keine Facetten an der dem Innenraum 3 zugewandten Innenseite der Reflektorumwandung 2 dargestellt. In dem dargestellten Ausführungsbeispiel liegt die Lichtaustrittsseite 4 des Reflektors 1 der lichtemittierenden Fläche 8 der Lichtquelle 6 gegenüber.

In Figur 2 ist der Öffnungswinkel δ der Lichtverteilung in einem Strahlenbündel, das von einem erfindungsgemäßen Reflektor 1 an der Lichtaustrittsseite 4 austritt, dargestellt. Dabei ist in Figur 2 die Lichtintensität in Abhängigkeit von dem Öffnungswinkel dargestellt. Aus Figur 2 geht hervor, dass aus dem erfindungsgemäßen Reflektor 1 ein Strahlenbündel an der Lichtaustrittsseite 4 austritt, das fast über den gesamten Öffnungswinkel δ eine gleichmäßig hohe Lichtintensität aufweist. Durch die Lichtdurchmischung in einem erfindungsgemäßen Reflektor 1 ist weiterhin sichergestellt, dass das aus dem Reflektor 1 austretende Strahlenbündel über den gesamten Öffnungswinkel δ eine homogene, für den Betrachter angenehme Farbe aufweist.

In den Figuren 3 bis 5 ist das Prinzip eines erfindungsgemäßen Reflektors 1 näher erläutert. Der Einfachheit halber wird dabei von einem Reflektor 1 ausgegangen, dessen Umwandung 2 einen rotationssymmetrischen Querschnitt aufweist, und die glockenförmig ausgebildet ist, wobei die Reflektorumwandung 2 an der Lichtaustrittsseite 4 über die gesamte Quererstreckung offen ist. An der im Innenraum 3 zugewandten Innenseite der Reflektorumwandung 2 sind Facetten 9 angeordnet.

In Figur 3 ist beispielhaft eine Facette 9 an der Innenseite der Reflektorumwandung 2 dargestellt. In dem in Figur 3 dargestellten Ausführungsbeispiel ist der Krümmungsradius der dargestellten Facette 9 annähernd unendlich, so dass die Facette 9 als ebene Facette 9 ausgebildet ist. Weiterhin umfasst der Reflektor 1 nach Figur 3 eine Lichtquelle 6, die einen Durchmesser D aufweist und ebenfalls rotationssymmetrisch ist. Der Mittelpunkt der emittierenden Fläche 8 der Lichtquelle 6 fällt mit dem Lichtquellenpunkt 5 zusammen. In Figur 3 ist der Winkel γ dargestellt, den ein Lichtstrahl, der von dem Lichtquellenpunkt 5 aus zum Oberflächenmittelpunkt der Facette 9 verläuft, mit der Längsachse des Reflektors 1 bildet. Der Facettenabstand, der dem Abstand zwischen dem Oberflächenmittelpunkt der Facette 9 und dem Lichtquellenpunkt 5 entspricht, ist in Figur 3 mit r eingezeichnet. Weiterhin ist in Figur 3 der Winkel α eingezeichnet, der den spitzen Winkel definiert, den zwei Strahlen miteinander bilden, die von einem jeweils entgegengesetzten Querende der emittierenden Fläche 8 aus zum Oberflächenmittelpunkt der Facette 9 verlaufen.

In dem in Figur 4 beschriebenen Ausführungsbeispiel wird die Abhängigkeit des Krümmungsradius r_{L} in Längsrichtung der Facette 9 von dem Abstand r wie folgt bestimmt: Es wird angenommen, dass aus dem erfindungsgemäßen Reflektor 1 ein Strahlenbündel mit dem Öffnungswinkel δ austreten soll. Zur Erreichung einer Lichtdurchmischung sind dabei Facetten 9 mit einem Krümmungswinkel β, der zu einem Krümmungsradius r_{L} korrespondiert, an der Reflektorumwandung 2 vorgesehen. Die Krümmung der Facette 9 bezieht sich in Figur 4 auf die Längsrichtung. Es kann angenommen werden, dass der Krümmungswinkel β nicht größer sein soll als δ - α, wenn der Öffnungswinkel des aus dem Reflektor 1 austretenden Strahlenbündels auf den Winkel δ beschränkt sein soll. Entsprechend ist der Krümmungswinkel β bei festgelegtem δ von α abhängig. Der Winkel α ist hingegen, wie aus Figur 3 zu entnehmen, von dem Facettenabstand r abhängig. Beispielsweise kann der Winkel α über die Gleichung $α = 2 ⋅ arctan \left[\frac{D ⋅ cosγ}{2 ⋅ r}\right]$ angenähert werden. Entsprechend kann der Krümmungswinkel β in Längsrichtung der Facette 9 über einfache geometrische Berechnungen in Abhängigkeit von dem Facettenabstand r ausgerückt werden. Somit kann auch der Krümmungsradius r_{L} der Facette 9 in Längsrichtung in Abhängigkeit von dem Facettenabstand r bestimmt werden. Falls α größer als δ ist, ist eine Wölbung der Facette 9 in Längsrichtung zu vermeiden und somit ein Krümmungsradius r_{L} gegen unendlich vorzusehen, so dass die Oberfläche der Facette 9 eben ausgestaltet ist.

In Figur 5 ist dargestellt, wie sich der Krümmungsradius r_{Q} der Facette 9 in Querrichtung in Abhängigkeit von dem Querabstand x zwischen dem Oberflächenmittelpunkt der Facette 9 und dem Lichtquellenpunkt 5 beispielhaft bestimmen lässt. In Figur 5 ist der kreisförmige Querschnitt eines des beschriebenen erfindungsgemäßen Reflektors 1 dargestellt.

Es wird vorausgesetzt, dass der Öffnungswinkel δ des aus dem erfindungsgemäßen Reflektor 1 austretenden Strahlenbündels nicht durch die Wölbung der Facette 9 in Querrichtung vergrößert werden soll. Hierzu wird angenommen, dass der Krümmungswinkel ε in Querrichtung der Facette 9 nicht größer sein soll als δ - ϕ, wobei ϕ der Winkel ist, den zwei Strahlen miteinander bilden, die von jeweils gegenüberliegenden Querenden der emittierenden Fläche 8 der Lichtquelle 6 zum Oberflächenmittelpunkt der Facette 9 verlaufen. Aus Figur 5 ist ersichtlich, dass der Winkel ϕ von dem Querabstand x abhängt. Beispielsweise kann der Winkel ϕ über die Gleichung $ϕ = 2 ⋅ arctan \left[\frac{D}{2 ⋅ x}\right]$ bestimmt werden. Entsprechend lässt sich durch einfache geometrische Berechnung eine Abhängigkeit des Krümmungswinkels ε und damit des Krümmungsradius r_{Q} in Querrichtung der Facette 9 von Querabstand x ermitteln. In dem angegebenen Ausführungsbeispiel ist eine Krümmung in Querrichtung der Facette 9 immer dann zu vermeiden, wenn der Winkel ϕ größer als der einzuhaltende Öffnungswinkel δ ist.

Durch entsprechende Berechnung der Krümmungsradien in Längsrichtung r_{L} und der Krümmungsradien in Querrichtung r_{Q} der Facetten 9 in einem erfindungsgemäßen Reflektor 1 kann sichergestellte sein, dass an der Innenseite der Reflektorumwandung 2 Facetten 9 mit gewölbten Oberflächen angeordnet sind, so dass eine Lichtdurchmischung in dem Reflektor 1 stattfinden kann. Dabei ist über die Berechnung der jeweiligen Krümmungsradien in Abhängigkeit von dem Facettenabstand bzw. dem Querabstand sichergestellt, dass die Facetten 9 nur in einem solchen Maße gewölbt sind, dass keine Aufweitung des Öffnungswinkels des aus dem Reflektor 1 austretenden Strahlenbündels über einen vorbestimmbaren Öffnungswinkel δ hinaus erfolgt.

### Bezugszeichenliste

- 1: Reflektor
- 2: Reflektorumwandung
- 3: Innenraum
- 4: Lichtaustrittsseite
- 5: Lichtquellenpunkt
- 6: Lichtquelle
- 7: Aussparung
- 8: emittierende Fläche
- 9: Facette

## Patentansprüche

1. Reflektor (1) für Halbleiterlichtquellen, insbesondere für ein Downlight, der einen durch eine Reflektorumwandung (2) begrenzten Innenraum (3) sowie eine Lichtaustrittsseite (4) umfasst, die an einem Längsende des Reflektors (1) angeordnet ist und an der der Innenraum (3) offen ist, wobei in dem Innenraum (3) und in Querrichtung des Reflektors umfänglich von der Reflektorumwandung (2) umgeben ein Lichtquellenpunkt (5) vorgesehen ist, an dem ein Mittelpunkt einer emittierenden Fläche einer Lichtquelle (6) in dem Reflektor anordenbar ist, wobei die Reflektorumwandung (2) eine Aussparung (7) aufweist, durch die eine in dem Reflektor (1) angeordnete Lichtquelle (6) elektrisch kontaktierbar und fixierbar ist, wobei an der dem Innenraum (3) zugewandten Innenseite der Reflektorumwandung (2) Facetten (9) angeordnet sind, die eine reflektierende und in Längsrichtung und/oder Querrichtung gewölbte Oberfläche aufweisen, wobei der der Wölbung in Längsrichtung zugeordnete Krümmungsradius der Facetten (9), gemittelt über sämtliche Facetten (9), deren Oberflächenmittelpunkt denselben Abstand von dem Lichtquellenpunkt (5) hat, in Abhängigkeit von diesem Facettenabstand variiert, wobei der der Wölbung in Querrichtung zugeordnete Krümmungsradius der Facetten (9), gemittelt über sämtliche Facetten (9), deren Oberflächenmittelpunkt denselben Abstand in Querrichtung von der durch den Lichtquellenpunkt (5) in Längsrichtung verlaufenden Achse hat, in Abhängigkeit von diesem Querabstand variiert, wobei der der Wölbung in Längsrichtung zugeordnete Krümmungsradius der Facetten (9) mit zunehmendem Facettenabstand zunimmt, **dadurch gekennzeichnet, dass** der der Wölbung in Querrichtung zugeordnete Krümmungsradius der Facetten (9) mit zunehmendem Querabstand abnimmt.

2. Reflektor nach Anspruch 1, **dadurch gekennzeichnet, dass** die Reflektorumwandung (2) rotationssymmetrisch um die Längsachse des Reflektors (1) ist.

3. Reflektor nach einem der Ansprüche 1 oder 2, **dadurch gekennzeichnet, dass** die Reflektorumwandung (2) einen polygonförmigen Querschnitt aufweist.

4. Reflektor nach einem der vorangehenden Ansprüche, **dadurch gekennzeichnet, dass** sämtliche Facetten (9) mit demselben Facettenabstand im Wesentlichen denselben Krümmungsradius im Bezug auf die Wölbung in Längsrichtung aufweisen.

5. Reflektor nach einem der vorangehenden Ansprüche, **dadurch gekennzeichnet, dass** sämtliche Facetten (9) mit demselben Querabstand denselben Krümmungsradius im Bezug auf die Wölbung in Längsrichtung aufweisen.

6. Reflektor nach einem der vorangehenden Ansprüche, **dadurch gekennzeichnet, dass** in dem Reflektor (1) eine Lichtquelle (6) so angeordnet ist, dass der Mittelpunkt der emittierenden Fläche einer Lichtquelle (6) mit dem Lichtquellenpunkt (5) zusammenfällt.

7. Strahler umfassend einen Reflektor (1) nach einem der Ansprüche 1 bis 5, ein elektronisches Vorschaltgerät sowie eine Lichtquelle (6) die in dem Reflektor (1) mittels einer an der Aussparung (7) in der Reflektorumwandung (7) vorgesehenen Montagevorrichtung so angeordnet ist, der Mittelpunkt der emittierenden Fläche der Lichtquelle (6) mit dem Lichtquellenpunkt (5) zusammenfällt, wobei die Lichtquelle (6) mit dem elektronischen Vorschaltgerät elektrisch gekoppelt ist.

## Claims

1. Reflector (1) for semiconductor light sources, in particular for a downlight, said reflector comprising an inner space (3) delimited by a reflector surrounding wall (2) and a light exit side (4) that is arranged at a longitudinal end of the reflector (1) and on which the inner space (3) is open, wherein a light source point (5) is provided in the inner space (3) and in the transverse direction of the reflector being peripherally surrounded by the reflector surrounding wall (2), at which light source point a center of an emitting surface of a light source (6) in the reflector can be arranged, wherein the reflector surrounding wall (2) has a recess (7) through which the one light source (6) arranged in the reflector can be electrically contacted and fixed, wherein on the inner side of the reflector surrounding wall (2) facing the inner space (3) facets (9) are disposed that have a surface that is reflecting and curved in the longitudinal direction and/or transverse direction, wherein the radius of curvature of the facets (9) assigned to the curvature in the longitudinal direction, averaged over all the facets (9) the center of the surface thereof has the same distance from the light source point (5), varies as a function of this facet distance, wherein the radius of curvature of the facets (9) assigned to the curvature in the transverse direction, averaged over all the facets (9) the center of the surface thereof having the same distance, with regard to the transverse direction, from the axis running through the light source point in the longitudinal direction, varies as a function of this transverse distance, wherein the radius of curvature of the facets (9) assigned to the curvature in the longitudinal direction increases with an increasing facet distance, **characterized in that** the radius of curvature of the facets (9) assigned to the curvature in the transverse direction decreases with an increasing transverse distance.

2. Reflector according to claim 1, **characterized in that** the reflector surrounding wall (2) is rotationally symmetrical about the longitudinal axis of the reflector (1).

3. Reflector according to one of the claims 1 or 2, **characterized in that** the reflector surrounding wall (2) has a polygonal cross section.

4. Reflector according to any one of the preceding claims, **characterized in that** all the facets (9) with the same facet distance substantially have the same radius of curvature with respect to the curvature in the longitudinal direction.

5. Reflector according to any one of the preceding claims, **characterized in that** all the facets (9) with the same transverse distance have the same radius of curvature with respect to the curvature in the longitudinal direction.

6. Reflector according to any one of the preceding claims, **characterized in that** in the reflector (1), a light source (6) is arranged in such a manner that the center of the emitting surface of a light source (6) coincides with light source point (5).

7. Emitter, comprising a reflector (1) according to one of the claims 1 to 5, an electronic ballast as well as a light source (6) arranged in the reflector (1) by means of a mounting device provided at the recess (7) in the reflector surrounding wall (7), in such a manner that the center of the emitting surface of the light source (6) coincides with the light source point (5), wherein the light source (6) is electrically coupled with the electronic ballast.

## Revendications

1. Réflecteur (1) pour sources lumineuses semi-conductrices, plus particulièrement pour un dispositif d'éclairage vers le bas, ledit réflecteur comprenant un espace interne (3) délimité par une paroi périphérique de réflecteur (2), ainsi qu'un côté de sortie de lumière (4) disposé à une extrémité longitudinale du réflecteur (1) et auquel l'espace interne (3) est ouvert,
dans lequel un point de source lumineuse (5) est prévu dans l'espace interne (3) et de manière à être entouré dans la direction transversale du réflecteur circonférentiellement de la paroi périphérique de réflecteur (2), audit point peut être disposé un centre d'une surface émettrice d'une source lumineuse (6) dans le réflecteur, la paroi périphérique de réflecteur (2) présentant un évidement (7), par lequel une source lumineuse (6) disposée dans le réflecteur (1) peut être contactée électriquement et fixée, sur la face intérieure de la paroi périphérique de réflecteur (2) tournée vers l'espace interne (3) étant disposées des facettes (9) qui présentent une surface réfléchissante et bombée dans la direction longitudinale et/ou dans la direction transversale, le rayon de courbure des facettes (9) associé à la courbure dans la direction longitudinale variant en moyenne sur toutes les facettes (9) dont le centre de surface est équidistant du point de source lumineuse (5) en fonction de cette distance des facettes (9), le rayon de courbure des facettes (9) associé à la courbure dans la direction transversale variant en moyenne sur toutes les facettes (9) dont le centre de surface est équidistant par rapport à la direction transversale de l'axe s'étendant à travers du point de source lumineuse dans la direction longitudinale en fonction de cette distance transversale, le rayon de courbure des facettes (9) associé à la courbure dans la direction longitudinale augmentant avec l'augmentation de la distance des facettes, **caractérisé en ce que** le rayon der courbure des facettes (9) associé à la courbure dans la direction transversale diminue avec l'augmentation de la distance transversale.

2. Réflecteur selon la revendication 1, **caractérisé en ce que** la paroi périphérique de réflecteur (2) est symétrique en rotation autour l'axe longitudinal du réflecteur (1).

3. Réflecteur selon l'une des revendications 1 ou 2, **caractérisé en ce que** la paroi périphérique de réflecteur (2) présente une section transversale en forme de polygone.

4. Réflecteur selon l'une des revendications précédentes, **caractérisé en ce que** toutes les facettes (9) avec la même distance entre les facettes présentent le même rayon de courbure par rapport à la courbure dans la direction longitudinale.

5. Réflecteur selon l'une des revendications précédentes, **caractérisé en ce que** toutes les facettes (9) avec la même distance transversale présentent le même rayon de courbure par rapport à la courbure dans la direction longitudinale.

6. Réflecteur selon l'une des revendications précédentes, **caractérisé en ce que** dans le réflecteur (1) est disposée une source lumineuse (6) de manière que le centre de la surface émettrice d'une source lumineuse (6) est confondu avec le point de source lumineuse (5).

7. Émetteur, comprenant un réflecteur (1) selon l'une des revendications 1 à 5, un ballast électronique ainsi qu'une source lumineuse (6) disposée dans le réflecteur à l'aide d'un dispositif de montage prévu sur l'évidemment (7) dans la paroi de réflecteur (7), de telle manière que le centre de la surface émettrice de la source lumineuse (6) est confondu avec le point de source lumineuse (5), ladite source lumineuse (6) étant couplée électriquement au ballast électronique.
